# EUROPÄISCHE PATENTSCHRIFT

(11) **EP 1 548 903 B1**
(45) Veröffentlichungstag und Bekanntmachung des Hinweises auf die Patenterteilung: **19.09.2007**
(21) Anmeldenummer: 04028812.8
(22) Anmeldetag: 06.12.2004
(51) Int. Cl.: H01R 43/28, H01B 13/00

(54) **Kabelbearbeitungseinrichtung**
Cable manufacturing assembly
Dispositif pour le traitement de câbles

(30) Priorität: 22.12.2003 EP 03405914
(43) Veröffentlichungstag der Anmeldung: 29.06.2005
(73) Patentinhaber: Komax Holding AG, 6036 Dierikon (CH)
(72) Erfinder: Fischer, Daniel Dipl.-Ing. HTL, 6005 Luzern (CH)
(74) Vertreter: Blöchle, Hans

(56) Entgegenhaltungen:
- EP-A- 1 032 095
- DE-A- 2 254 784
- US-A- 6 154 949

## Beschreibung

Die Erfindung betrifft eine Kabelbearbeitungseinrichtung mit Bearbeitungsstationen zur Konfektionierung eines Kabels, wobei mindestens eine Zuführeinrichtung mit Führungsrohr das Kabel den Bearbeitungsstationen zuführt.

Üblicherweise sind die Bearbeitungsstationen einer Kabelbearbeitungseinrichtung im Kreis angeordnet, wobei ein Schwenkarm die Kabelenden den Bearbeitungsstationen zur Bearbeitung (Schneiden, Abisolieren, Crimpen, Tüllenaufsetzen, etc.) zuführt. Die Kabelenden müssen den Bearbeitungsstationen in Kabellängsrichtung wie auch in Radialrichtung genau zugeführt werden. Vor dem Schneiden und Abisolieren klemmt der Greifer des Schwenkarmes das Kabel. Die Zuführgenauigkeit ist somit nur von der Verfahrgenauigkeit des Schwenkarmantriebs abhängig, sofern das Kabelende in einem Führungsrohr des Greifers genau geführt ist. Der lichte Durchmesser des Führungsrohres muss so auf den Kabelquerschnitt abgestimmt sein, dass sich das Kabelende im Führungsrohr nur in der Kabellängsachse bewegen kann. Je nach Querschnitt des zu verarbeitenden Kabels muss ein entsprechendes Führungsrohr verwendet werden, damit das Kabelende gegenüber dem Führungssrohr keine unvorhergesehenen Bewegungen ausführen kann.

Beim Wechsel von einem Kabelquerschnitt auf einen anderen Kabelquerschnitt muss das bisher verwendete Führungsrohr des Greifers manuell entfernt werden und ein dem neuen. Querschnitt angepasstes Führungsrohr manuell eingesetzt werden.

Nachteilig bei der bekannten Einrichtung ist, dass der manuelle Führungsrohrwechsel bei Fehlmanipulationen für den Operateur ein Unfallrisiko darstellt. Er kann sich bei unkontrollierten Bewegungen des Schwenkarmes oder des Greifers mindestens die Finger einklemmen und verletzen.

Aus der US 6 154 949 ist eine Kabelzuführeinrichtung mit manuell austauschbaren Führungsrohren bekannt geworden. Ein auf den Kabelquerschnitt des zu verarbeitenden Kabels abgestimmtes Führungsrohr wird manuell in eine Klemmeinrichtung der Zuführeinrichtung gelegt und mittels Spannhebel festgehalten.

Bei dieser Einrichtung ist die Kabelbearbeitung vollautomatisch. Bei jedem Kabeldurchmesserwechsel muss die Fertigungslinie angehalten werden und manuell umgerüstet werden.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Kabelbearbeitungseinrichtung mit kurzen Umrüstzeiten zu schaffen.

Vorteilhafte Weiterbildungen der Erfindung sind in den abhängigen Patentansprüchen angegeben.

Die durch die Erfindung erreichten Vorteile sind im wesentlichen darin zu sehen, dass der Operateur beim Loswechsel mit unterschiedlichen Kabelquerschnitten nicht an den Führungsrohrwechsel denken muss bzw. daran erinnert werden muss. Der automatisierte bzw. selbsttätige Führungsrohrwechsel kann gegenüber einem manuellen Führungsrohrwechsel wesentlich schneller durchgeführt werden und verkürzt damit die Umrüstzeiten der Kabelbearbeitungseinrichtung, was insbesondere bei kleinen Losgrössen mit unterschiedlichen Kabelquerschnitten von grosser wirtschaftlicher Bedeutung ist.

Die Steuerung der Kabelbearbeitungseinrichtung kennt die Daten wie beispielsweise der Aussendurchmesser des zu verarbeitenden Kabels und kann aufgrund dieser Daten das optimale Führungsrohr selbsttätig auswählen. Die beim manuellen Wechsel aus Versehen des Operateurs mögliche Verwechslung von Führungsrohren ist beim automatischen bzw. selbsttätigen Führungsrohrwechsel ausgeschlossen. Ausserdem bewirkt eine optimale Führung des Kabelendes auch eine immer gleichbleibende, hohe Qualität des bearbeiteten Kabelendes.

Anhand der beiliegenden Figuren wird die vorliegende Erfindung näher erläutert.

Es zeigen:
Fig. 1
   eine Kabelbearbeitungseinrichtung,
Fig. 2
   eine Zuführeinrichtung mit Schwenkarm, Greifer und Führungsrohr,
Fig. 3
   einen explodierten Halter für das Führungsrohr,
Fig. 4
   den zusammengebauten Halter,
Fig. 5
   den Halter mit Führungsrohr und
Fig. 6
   den Schwenkarm bei einem Führungsrohrwechsel.

Fig. 1 zeigt eine Kabelbearbeitungseinrichtung 1 mit einer als Bandantrieb 2 ausgebildeten Kabelvorschubeinrichtung, wobei der Bandantrieb 2 ein Kabel 3 einem Schwenkarm 4 mit Greifer 5 zuführt. Das Kabel 3 ist in einem flexiblen Schlauch 6 geführt, wobei die vorgeschobene Kabellänge mittels eines Encoders 7 des Bandantriebes 2 messbar ist. Mittels Antrieben 8 kann der Schwenkarm 4 in eine mit einem Pfeil P1 symbolisierte Schwenkbewegung und/oder in eine mit einem Pfeil P2 symbolisierte Linearbewegung versetzt werden. Einzelheiten der Antriebe 8 und des Schwenkarmes 4 mit Greifer 5 sind in der Patentanmeldung EP 03405094.8 erläutert.

Der Schwenkarm 4 ist in der Nulllage bzw. in der Kabellängsachse gezeigt, in der beispielsweise eine Bearbeitungsstation mit einem Messerkopf 9 angeordnet ist, die ein Kabelende 3.1 anschneidet und abisoliert, wobei das Kabelende 3.1 mittels Greifer 5 und eines am Greifer 5 angeordneten Führungsrohres 10 gehalten wird. Der lichte Durchmesser des Führungsrohres 10 passt auf den Aussendurchmesser des Kabels 3. Weitere Führungsrohre 10 mit unterschiedlichen lichten Durchmessern sind in einem Magazin 11 gelagert, wobei das Magazin 11 entlang des Schwenkarmweges ausserhalb des Arbeitsbereiches bzw. ausserhalb des Zuführbereiches angeordnet ist. Im weiteren ist entlang des Schwenkarmweges eine stationäre Kabelführung 12 als Führungshilfe im Greiferbereich vorgesehen, die der Schwenkarm 4 anfahren kann und die dem Einfädeln des Kabels 3 in das Führungsrohr 10 des Greifers 5 dient.

Fig. 2 zeigt den Schwenkarm 4 mit Greifer 5 und Führungsrohr 10. Der Schwenkarm 4 mit Greifer 5 und Führungsrohr 10 dient als Zuführeinrichtung für die Zuführung von Kabelenden 3.1 zu Bearbeitungsstationen. Mit L1 ist die Lage des Schwenkarmes 4 bezeichnet, in der das angeschnittene und abisolierte Kabelende 3.1 beispielsweise einer Tüllenstation zugeführt wird, wobei die Tüllenstation eine Tülle auf das Kabelende 3.1 setzt. Mit L2 ist die Lage, des Schwenkarmes 4 bezeichnet, in der das Kabelende 3.1 mit der Tülle beispielsweise einer Crimpstation zugeführt wird, wobei die Crimpstation einen Crimpkontakt mit dem Kabelende 3.1 verbindet. Das entlang des Schwenkarmweges ausserhalb des Arbeitsbereiches bzw. ausserhalb des Zuführbereiches angeordnete Magazin 11 mit den weiteren Führungsrohren 10 ist aufgeschnitten gezeigt. Entlang des Schwenkarmweges können auch mehrere Magazine 11 mit Führungsrohren 10 vorgesehen sein.

Fig. 3 zeigt einen Halter 13 zum Festhalten des Führungsrohres 10 am Greifer 5. Der Halter 13 ist für einen werkzeuglosen Führungsrohrwechsel vorgesehen. An einem Zapfen 14 des Greifers 5 ist ein Gehäuse 15 angeordnet, das als Träger für einen Halterkopf 16 dient, wobei Schrauben 17 den Kopf 16 festhalten. Am Gehäuse 15 stützt sich eine Druckfeder 18 ab, die ein Druckstück 19 mit einer Federkraft beaufschlagt. Ausleger 20 des Druckstückes 19 gleiten in Nuten 21 des Halterkopfes 16 und werden beim Führungsrohrwechsel betätigt. Der Greifer 5 ist mit geöffneten Greiferbacken 5.1 gezeigt. Das Kabel 3 wird durch den Schlauch 6 in ein am Greifer 5 angeordnetes Rohrstück 5.2 und von diesem in den Halter 13 und in das am Kopf 16 eingespannte Führungsrohr 10 mittels des Bandantriebes 2 vorgeschoben, wobei zwischen Rohrstück 5.2 und Halter 13 die Kabelführung 12 bei geöffneten Greiferbacken 5.1 als Führungshilfe dient.

Fig. 4 zeigt den zusammengebauten Halter 13 und Fig. 5 den Halter 13 mit Führungsrohr 10, das durch eine seitliche Ausnehmung 22 in den Halterkopf 16 einführbar ist, wobei das Führungsrohr 10 im Halterkopf 16 unter Einwirkung des federbeaufschlagten Druckstückes 19 festgehalten wird.

Fig. 6 zeigt den Schwenkarm 4 bei einem Führungsrohrwechsel, wobei ein Führungsrohr 10 dem aufgeschnitten gezeigten Magazin 11 entnommen wird. Die Steuerung der Kabelbearbeitungseinrichtung bzw. des Schwenkarmes 4 kennt die Lage des aus dem Magazin 11 zu entnehmenden Führungssrohres 10. Der Schwenkarm 4 bewegt die Ausnehmung 22 des Halterkopfes 16 neben den Rohrkopf 10.1 des zu entnehmenden Führungsrohres 10, wobei die Ausleger 20 des Druckstückes 19 mittels Kanten 11.3 des Magazins 11 betätigt werden. Dabei wird das Druckstück 19 entgegen der Federkraft der Druckfeder 18 zurückgestossen. Dann führt der Schwenkarm 4 eine Schwenkbewegung aus, wobei der Rohrkopf 10.1 vom Halterkopf 16 aufgenommen wird. Dann führt der Schwenkarm 4 eine lineare Rückzugbewegung aus, wobei der Rohrkopf 10.1 im Halterkopf 16 unter Einwirkung des federbeaufschlagten Druckstückes 19 festgehalten wird. Die Rückzugbewegung wird fortgesetzt bis das Führungsrohr 10 vollständig aus dem Lagerfach 11.1 des Magazins 11 ausgelagert ist. Bei der Einlagerung eines Führungsrohres 10 werden die Schritte sinngemäss in umgekehrter Reihenfolge ausgeführt. Das Führungsrohr 10 wird in das zylinderförmige Lagerfach 11.1 eingeschoben bis die Ausleger 20 mittels der Kanten 11.3 betätigt werden und weiter bis ein Anschlag 10.2 des Führungsrohres 10 an der Magazinwand ansteht, wobei der Rohrkopf 10.1 im Halterkopf 16 freigesetzt wird und mittels einer Schwenkbewegung des Schwenkarmes 4 aus dem Halterkopf 16 entfernt wird. Das Führungsrohr 10 wird beispielsweise mittels O-Ringen 11.2 im Lagerfach 11.1 festgehalten.

Das Magazin 11 mit den Führungsrohren 10 kann auch innerhalb des Arbeitsbereiches bzw. innerhalb des Zuführbereiches des Schwenkarmes 4, beispielsweise zwischen zwei Bearbeitungsstationen angeordnet sein. Damit keine Kollisionen entstehen können, ist bei dieser Ausführungsvariante das Magazin 11 beispielsweise auf-/abbewegbar. Bei einem Führungsrohrwechsel wird das Magazin aufbewegt und ist vom Schwenkarm 4 erreichbar. Nach dem Führungsrohrwechsel wird das Magazin 11 abbewegt und ist dann ausserhalb des Schwenkarmweges.

Die erfindungsgemässe Einrichtung kann auch bei Kabelbearbeitungseinrichtungen mit mehreren Schwenkarmen vorgesehen sein, wobei je Schwenkarm mindestens ein Magazin mit vorrätigen Führungsrohren und eine Kabelführung vorgesehen ist.

Die erfindungsgemässe Einrichtung ist beispielsweise auch anwendbar bei Kabelbearbeitungseinrichtungen mit linearer Kabelzuführung. Bei solchen Einrichtungen ist das Magazin mit den Führungsrohren und die Kabelführung am einen Ende bzw. am anderen Ende ausserhalb des Artbeitsbereiches bzw. ausserhalb des Zuführbereiches der die Kabelenden zuführenden Einrichtung angeordnet, wobei die Zuführeinrichtung den Führungsrohrwechsel selbsttätig wie oben erläutert ausführen kann.

## Patentansprüche

1. Kabelbearbeitungseinrichtung (1) mit Bearbeitungsstationen zur Konfektionierung eines Kabels (3), wobei mindestens eine Zuführeinrichtung (4,5) mit Führungsrohr (10) das Kabel (3) den Bearbeitungsstationen zuführt, und mindestens ein von der Zuführeinrichtung (4,5) anfahrbares Magazin (11) mit mehreren Führungsrohren (10) vorgesehen ist, wobei die Führungsrohre (10) unterschiedliche lichte Durchmesser aufweisen,
**dadurch gekennzeichnet,**
**dass** an der Zuführeinrichtung (4,5) ein für einen werkzeuglosen Führungsrohrwechsel vorgesehener Halter (13) mit Halterkopf (16) für das Führungsrohr (10) vorgesehen ist und ein federbeaufschlagbares Druckstück (19) des Halters (13) beim Einsetzen des Führungsrohres (10) in den Halter (13) bzw. beim Entfernen des Führungsrohres (10) vom Halter (13) an Auslegern (20) mittels Kanten (11.3) des Magazins (11) betätigbar ist, wobei das Druckstück (19) das Führungsrohr (10) im Halterkopf (16) festhält und wobei ein Rohrkopf (10.1) des Führungsrohres (10) durch eine am Halterkopf (16) vorgesehene Ausnehmung (22) in den Halterkopf (16) einführbar ist und der Rohrkopf (10.1) mittels Druckstück (19) beaufschlagbar ist.

2. Kabelbearbeitungseinrichtung nach Anspruch 1,
**dadurch gekennzeichnet,**
**dass** die beim Führungsrohrwechsel mittels Kanten (11.3) des Magazins (11) betätigbaren Ausleger (20) das Druckstück (19) entgegen der Federkraft einer Druckfeder (18) aus dem Halterkopf (16) bewegen.

3. Kabelbearbeitungseinrichtung nach einem der vorhergehenden Ansprüche,
**dadurch gekennzeichnet,**
**dass** für jedes Führungsrohr (10) im Magazin (11) ein Lagerfach (11.1) vorgesehen ist, in dem das Führungsrohr (10) festhaltbar ist.

4. Verfahren zur Konfektionierung eines Kabels (3) mittels einer Kabelbearbeitungseinrichtung nach einem der vorhergehenden Ansprüche, wobei mindestens eine Zuführeinrichtung (4,5) mit Führungsrohr (10) das Kabel (3) Bearbeitungsstationen einer Kabelbearbeitungseinrichtung (1) zuführt,
**dadurch gekennzeichnet,**
**dass** die Zuführeinrichtung (4,5) den Führungsrohrwechsel selbsttätig ausführt, wobei die Zuführeinrichtung (4,5) mindestens ein von der Zuführeinrichtung (4,5) erreichbares Magazin (11) mit mehreren Führungsrohren (10) anfährt und ein auf den Kabelquerschnitt des zu verarbeitenden Kabels (3) abgestimmtes Führungsrohr (10) auswählt und aufnimmt bzw. ein Lagerfach (11.1) des Magazins (11) auswählt und das Führungsrohr (10) im Lagerfach (11.1) lagert, wobei ein federbeaufschlagbares Druckstück (19) des Halters (13) mit Halterkopf (16) beim Einsetzen des Führungsrohres (10) in den Halter (13) bzw. beim Entfernen des Führungsrohres (10) vom Halter (13) an Auslegern (20) mittels Kanten (11.3) des Magazins (11) betätigt wird und das Führungsrohr (10) durch eine am Halterkopf (16) vorgesehene Ausnehmung (22) eingesetzt bzw. entfernt wird.

## Claims

1. Cable manufacturing assembly (1) with processing stations for processing a cable (3) wherein at least one guide device (4, 5) with guide tube (10) guides the cable (3) to the processing stations and at least one magazine (11) is provided that has several guide tubes (10) and is approachable by the guide device (4, 5), the guide tubes (10) having different internal diameters,
**characterized in that**
provided on the guide device (4, 5) is a holder (13) with holding head (16) that is provided for toolless guide tube changing and **in that** on inserting the guide tube (10) into the holder (13) and on removing the guide tube (10) from the holder (13) a spring loadable pressure piece (19) of the holder (13) is actuatable against arms (20) by means of edges (11.3) of the magazine (11), the pressure piece (19) holding the guide tube (10) firmly in the holding head (16)
and a tube head (10.1) of the guide tube (10) being insertable through an opening (22) provided in the holding head (16) and the tube head (10.1) being loadable by means of the pressure piece (19).

2. Cable manufacturing assembly according to Claim 1,
**characterized in that**
the arms (20) which on change of guide tube are actuatable by means of edges (11.3) of the magazine (11) move the pressure piece (19) out of the holding head (16) against the spring pressure of a compression spring (18).

3. Cable manufacturing assembly according to one of the foregoing claims,
**characterized in that**
provided in the magazine (11) for each guide tube (10) is a storage compartment (11.1) in which the guide tube (10) can be firmly held.

4. Method for processing a cable (3) by means of a cable manufacturing assembly according to one of the foregoing claims wherein at least one feeder (4, 5) with guide tube (10) feeds the cable (3) to processing stations of a cable manufacturing assembly (1),
**characterized in that**
the feeder (4, 5) executes the guide tube change automatically **in that** the feeder (4, 5) approaches at least one magazine (11) that is reachable by the feeder (4, 5) and selects and picks up a guide tube (10) that is adapted to the cable cross section of the cable (3) that is to be processed or selects a storage compartment (11.1) of the magazine (11) and places the guide tube (10) in the storage compartment (11.1) and **in that** on insertion of the guide tube (10) into the holder (13) or on removing the guide tube (10) from the holder (13) a spring loadable pressure piece (19) of the holder (13) is actuated against arms (20) by means of edges (11.3) of the magazine (11) and the guide tube (10) is inserted or removed through an opening (22) provided in the holding head (16).

## Revendications

1. Dispositif de traitement de câbles (1) comportant des postes de traitement pour préparer un câble (3), dans lequel au moins un dispositif d'amenée (4, 5) pourvu d'un tube de guidage (10) amène le câble (3) dans les postes de traitement et il est prévu au moins un magasin (11) qui contient plusieurs tubes de guidage (10) et qui est apte à être approché par le dispositif d'amenée (4, 5), les tubes de guidage (10) présentant des diamètres intérieurs différents,
**caractérisé en ce qu'**il est prévu sur le dispositif d'amenée (4, 5) une fixation (13) qui est destinée à un changement de tube de guidage sans outil et qui comporte une tête de fixation (16) pour le tube de guidage (10), et un élément de pression à ressort (19) de la fixation (13) est apte à être actionné au niveau de bras (20) à l'aide de bords (11.3) du magasin (11) lorsque le tube de guidage (10) est placé dans la fixation (13) et qu'il est enlevé de celle-ci, étant précisé que ledit élément de pression (19) immobilise le tube de guidage (10) dans la tête de fixation (16), qu'une tête (10.1) du tube (10) est apte à être introduite dans la tête de fixation (16) par un creux (22) prévu dans celle-ci et que la tête de tube (10.1) est apte à être contrainte à l'aide de l'élément de pression (19).

2. Dispositif de traitement de câbles selon la revendication 1, **caractérisé en ce que** les bras (20) aptes à être actionnés à l'aide des bords (11.3) du magasin (11) lors du changement de tube de guidage font sortir l'élément de pression (19) de la tête de fixation (16) à l'encontre de la force élastique d'un ressort de compression (18).

3. Dispositif de traitement de câbles selon l'une des revendications précédentes, **caractérisé en ce qu'**il est prévu dans le magasin (11), pour chaque tube de guidage (10), un compartiment (11.1) dans lequel le tube de guidage (10) est apte à être bloqué.

4. Procédé pour préparer un câble (3) à l'aide d'un dispositif de traitement de câbles selon l'une des revendications précédentes, selon lequel au moins un dispositif d'amenée (4, 5) pourvu d'un tube de guidage (10) amène le câble (3) dans des postes de traitement d'un dispositif de traitement de câbles (1),
**caractérisé en ce que** le dispositif d'amenée (4, 5) effectue automatiquement le changement de tube de guidage, étant précisé qu'il approche d'au moins un magasin (11) qui contient plusieurs tubes de guidage (10) et auquel il peut accéder, et il sélectionne et reçoit un tube de guidage (10) adapté à la section transversale du câble (3) à traiter (3) ou sélectionne un compartiment (11.1) du magasin (11) et y dépose le tube de guidage (10), et qu'un élément de pression à ressort (19) de la fixation (13) pourvue d'une tête de fixation (16) est actionné au niveau de bras (20) à l'aide des bords (11.3) du magasin (11) lorsque le tube (10) est placé dans la fixation (13) ou enlevé de celle-ci, et le tube (10) est posé ou enlevé grâce à un creux (22) prévu sur la tête de fixation (16).
